# EUROPÄISCHE PATENTSCHRIFT

(11) **EP 4 148 217 B1**
(45) Veröffentlichungstag und Bekanntmachung des Hinweises auf die Patenterteilung: **20.08.2025**
(21) Anmeldenummer: 22020432.5
(22) Anmeldetag: 08.09.2022
(51) Int. Cl.: E05D 3/18

(54) **ANORDNUNG MIT EINER WAND, EINEM BEWEGBAREN FLÜGEL UND EINEM VERDECKT ANZUORDNENDES SCHARNIER**
ARRANGEMENT WITH A WALL, A MOVABLE WING AND A CONCEALED HINGE
DISPOSITION AVEC UNE PAROI, UN VANTAIL MOBILE ET UNE CHARNIÈRE CACHÉE

(30) Priorität: 08.09.2021 AT 602332021; 09.12.2021 AT 1952021; 20.01.2022 AT 142022
(43) Veröffentlichungstag der Anmeldung: 15.03.2023
(73) Patentinhaber: Simonswerk GmbH, 33378 Rheda-Wiedenbrück (DE)
(72) Erfinder: PEER, Robert, 2381 Laab im Walde (AT)
(74) Vertreter: Andrejewski - Honke Patent- und Rechtsanwälte Partnerschaft mbB

(56) Entgegenhaltungen:
- CN-A- 111 779 392
- DE-U1- 202004 004 341
- FR-A- 1 487 604
- US-A1- 2011 173 777

## Beschreibung

Die Erfindung betrifft eine Anordnung die eine Wand mit einer Öffnung, einen Flügel für das wahlweise Verschließen der Öffnung, und ein Scharnier umfasst, wobei das Scharnier die Wand und den Flügel verbindet und die wahlweise Bewegung des Flügels gegenüber der Wand führt.

Die Öffnung in der Wand ist typischerweise eine Türöffnung oder Fensteröffnung, dazu passend ist der Flügel ein Türflügel bzw. ein Fensterflügel. Der Begriff "Wand" umfasst in diesem Dokument nicht nur Wände von Gebäuden, sondern auch Wände von Schränken. Mit dem Begriff "Flügel" kann damit also auch der flächige Teil einer Schranktür gemeint sein, welcher dazu dient eine Öffnung in einem Schrank wahlweise zu verschließen. Dass das Scharnier "verdeckt angeordnet" ist bedeutet in diesem Zusammenhang, dass das Scharnier bei geschlossenem Flügel im Wesentlichen nicht sichtbar ist, da jene seiner Teile, welche nicht ohnedies in Flügel oder Wand versenkt angeordnet sind, entweder durch eine dann der Wand zugewandte Stirnfläche des Flügels verdeckt sind, oder durch eine der besagten Stirnseite des Flügels zugewandte Fläche der Wand verdeckt sind.

Bestimmungsgemäß führen Scharniere dieser Art die Öffnungsbewegung des Flügels gegenüber der Wand derart in einer Kombination aus rotatorischer und translatorischer Relativbewegung, dass der Flügel bis zu 180° geöffnet werden kann ohne mit einem Teil der Wand zu kollidieren.

Fünfachsige Scharniere für den verdeckten Einbau - von welchen als Basis zur vorliegenden Erfindung ausgegangen wurde - weisen bekanntermaßen jeweils zwei Haupthebel auf, von denen der eine als wandseitiger Haupthebel und der andere als flügelseitiger Haupthebel bezeichnet werden kann, wobei beide Haupthebel jeweils ein wandseitiges und ein flügelseitiges Hebelende aufweisen. Dabei ist der wandseitige Haupthebel mit seinem wandseitigen Hebelende relativ zur Wand ausschließlich drehbar beweglich gelagert gehalten, und der flügelseitige Haupthebel ist mit seinem flügelseitigen Hebelende relativ zum Flügel ausschließlich drehbar gelagert gehalten. Das flügelseitige Hebelende des wandseitigen Haupthebels ist relativ zum Flügel drehbar und translatorisch entlang einer Kulissenbahn verschiebbar gehalten. Das wandseitige Hebelende des flügelseitigen Haupthebels ist relativ zur Wand drehbar und entlang einer weiteren Kulissenbahn translatorisch verschiebbar gehalten. Zusätzlich sind die beiden Haupthebel aneinander ausschließlich drehbar gehalten, wobei die diesbezügliche Schwenkachse jeweils zwischen wandseitigem und flügelseitigem Ende der beiden Haupthebel liegt.

Bei einem sechsachsigen Scharnier - welche auch im Rahmen des Erfindungsgedankens liegen können - ist gegenüber einem fünfachsigen Scharnier eine der beiden Kulissenbahnen durch einen schwenkbaren Zusatzhebel ersetzt, welcher an einem Hebelende an einem Scharniergehäuse ausschließlich schwenkbar gehalten ist und mit dem zweiten Hebelende ausschließlich schwenkbar mit dem translatorisch verschiebbaren Hebelende eines der beiden Haupthebel verbunden ist. (Bei einem siebenachsigen Scharnier sind gegenüber einem fünfachsigen Scharnier beide Kulissenbahnen derart durch jeweils einen schwenkbaren Zusatzhebel ersetzt.)

Egal ob es sich um ein fünf- oder sechsachsiges Scharnier handelt, sind immer alle zugehörigen Schwenkachsen zueinander parallel, und alle besagten translatorischen Bewegungsrichtungen liegen in Ebenen, auf welche die Schwenkachsen normal stehen.

Im Allgemeinen weisen Scharniere für den verdeckten Einbau ein wandseitiges Scharniergehäuse auf, welches in einer Ausnehmung an einer zur Wandebene normal liegenden Fläche der Wand starr befestigt ist, sowie ein flügelseitiges Scharniergehäuse, welches in einer Ausnehmung einer zur Flügelebene normal liegenden Fläche des Flügels starr befestigt ist. Der Abstand zwischen besagter Ausnehmung an Wand bzw. Flügel und der nächstliegenden jener Außenfläche der Wand bzw. des Flügels, welche parallel zur Wand- bzw. Flügelebene liegt, wird als "Überdeckung" bezeichnet.

Je größer diese Überdeckung ist, desto robuster sind die Scharniergehäuse in Wand bzw. Flügel gehalten, und desto geringer ist die Gefahr, dass an den Sichtflächen von Wand oder Flügel eine durch die Scharniergehäuse verursachte optische Unregelmäßigkeit entsteht. Im Fall dass ein Scharnier eine hohe Überdeckung zulässt, wird es auch sehr einfach, die Wand und/oder den Flügel mit einer zusätzlichen Beplankung zu versehen. Bei gleichbleibend schlanker Bauweise der Scharniere wird es mit steigender Überdeckung schwieriger, die Bewegungsbahn des Flügels gegenüber der Wand derart zu führen, dass es zu keinen Kollisionen zwischen den beiden kommt, ohne dass wandseitig oder türseitig die Außenkanten abgerundet werden müssen, und dass dennoch gute Robustheit der Konstruktion vorliegt.

Für die weitere Beschreibung seien bezüglich Orten und Richtungen die folgenden Begriffe festgelegt:
- Vor allem bei Gebäudetüren - nicht bei Möbeltüren - ist eine Türöffnung in einer Wand immer mit einer Zarge, also einem unbeweglich mit der Wand verbundenen Türrahmen, eingefasst. Im weiteren Text wird diese Einfassung im Allgemeinen nicht extra erwähnt; stattdessen ist sie einfach mit der Bezeichnung "Wand" mitgemeint.
- Die "Wandöffnungsseite" eines Gebildes ist jener Seitenbereich des Gebildes, der gegenüber dem Mittenbereich des Gebildes in jene zur Wandebene normal liegende Richtung hin verschoben ist, in welcher der Flügel bei seiner Öffnungsbewegung aus der Wand heraus schwenkt. Die der Wandöffnungsseite gegenüberliegende Seite des Gebildes ist die "Wandschließseite".
- Die "Flügelöffnungsseite" eines Gebildes ist jener Seitenbereich des Gebildes, der gegenüber dem Mittenbereich des Gebildes in jene zur Flügelebene normal liegende Richtung hin verschoben ist, in welcher der Flügel bei seiner Öffnungsbewegung hinschwenkt. Die der Flügelöffnungsseite gegenüberliegende Seite des Gebildes ist die "Flügelschließseite".
- Die "Scharnierfläche des Flügels" ist jene zur Ebene des Flügels normal liegende Stirnfläche des Flügels, welche mit einer Öffnung zur Aufnahme des flügelseitigen Scharniergehäuses versehen ist.
- Die "Laibungsfläche" ist jene zur Wandebene normal liegende Begrenzungsfläche der Öffnung in der Wand, welche mit einer Öffnung für die Aufnahme des wandseitigen Scharniergehäuses des versehen ist.
- Die "Flügelrichtung" ist jene zur Ebene des Flügels parallel liegende Richtung, welche normal zur Scharnierfläche des Flügels von der Scharnierfläche des Flügels aus in den Flügel hinein zeigt.
- Die "Wandrichtung" ist jene zur Ebene der Wand parallel liegende Richtung, welche normal zur Laibungsfläche in die Wand hinein, also von der Öffnung weg, zeigt.
- Mit dem Begriff "Schwenkachse" ist eine unendlich dünne Gerade gemeint, welche eine Achse ist, um welche herum ein Körper gegenüber einem anderen schwenkbar bewegbar gehalten ist.

Die EP 1 577 474 A2 zeigt in den dortigen Zeichnungen Fig. 2.2 bis Fig. 2.6 ein fünfachsiges Scharnier, welches in Hohlprofile verdeckt einzubauen ist und keine topfartigen Gehäuseteile aufweist. Während der Öffnungsbewegung des Flügels wird das translatorisch verschiebbare Hebelende des flügelseitigen Haupthebels im wandseitigen Scharnierteil von der Wandschließseite weg zur Wandöffnungsseite hin und gleichzeitig entgegen der Wandrichtung verschoben. Analog dazu wird das translatorisch verschiebbare Hebelende des wandseitigen Haupthebels im flügelseitigen Scharnierteil von der Flügelschließseite weg zur Flügelöffnungsseite hin und gleichzeitig entgegen der Flügelrichtung verschoben. Bei vollständig geöffnetem Flügel liegt die Schwenkachse des wandseitigen Hebelendes des flügelseitigen Haupthebels im wandseitigen Scharnierteil näher an der Laibungsfläche als die Schwenkachse des wandseitigen Hebelendes des wandseitigen Haupthebels. Analog dazu liegt bei vollständig geöffnetem Flügel die Schwenkachse des flügelseitigen Hebelendes des wandseitigen Haupthebels im flügelseitigen Scharnierteil näher an der Scharnierfläche des Flügels als die Schwenkachse des flügelseitigen Hebelendes des flügelseitigen Haupthebels. Bezogen auf die Abmessungen der Scharniergehäuse in der zur Wandebene bzw. Flügelebene normal liegenden Richtung ist damit bei der öffnenden Schwenkbewegung des Türflügels eine relativ große translatorische Verschiebung des Türflügels von der Öffnung in der Wand weg erreichbar was für eine hohe Überdeckung wichtig ist. Damit es an der Kante zwischen der Sichtfläche der Wand mit der Laibungsfläche beim Öffnen und Schließen des Flügels zu keinen Kollisionen zwischen Flügel und Wand kommt, ist eine Kulissenbahn in eine S-Form gekrümmt. Leider führt das zu schwierigen tribologischen Verhältnissen und damit starker Abnutzung und geringer Lebensdauer des Scharniers. Zusätzlich werden Robustheit und Gewichtsbelastbarkeit des Scharniers dadurch beschränkt, dass aus Platzgründen die Durchmesser der Achsbolzen der Haupthebel relativ klein und die Haupthebel sehr schlank gebaut sein müssen.

Die EP 1 754 848 A2 zeigt ein Scharnier welches zwar auch fünf Achsen aufweist, aber gemäß einem anderen Funktionsprinzip als bisher besprochen arbeitet. Es weist einen Hebel auf, welcher mit einem Ende am Flügel ausschließlich schwenkbar gelagert ist und mit dem zweiten Ende an der Wand ausschließlich schwenkbar gelagert ist. Ein zweiter Hebel ist mit dem einen Ende flügelseitig schwenkbar und translatorisch verschiebbar gehalten und mit dem zweiten Ende wandseitig schwenkbar und translatorisch verschiebbar gehalten. Zusätzlich sind die beiden Hebel sind aneinander etwa in ihrer Längsmitte schwenkbar gehalten. Mit dem Scharnier ist gute Robustheit erreichbar, nicht aber ein geringer Platzbedarf in der zur Wand- bzw. Flügelebene normal liegenden Richtung. Weiters ist es erforderlich Gleitnuten für die translatorische Führung von Hebelenden S-förmig auszubilden - womit die Anfälligkeit für tribologische Probleme erhöht wird. Die FR 1 487 604 A offenbart ebenso ein Beispiel einer Anordnung mit einer Wand, einem Flügel und einem Scharnier.

Die der Erfindung zu Grunde liegende Aufgabenstellung besteht darin, eine Anordnung mit einem verdeckt einzubauendem Scharnier bereitzustellen, welches gegenüber den besprochenen Scharnieren aus dem Stand der Technik dahingehend verbessert ist, dass es topfartige Gehäuseteile aufweisen kann, und bei vergleichbar gut erreichbarer Überdeckung und bei vergleichbaren Einbaumaßen robuster ist und mit höherem Gewicht belastbar ist.

Für das Lösen der Aufgabe wird eine Anordnung mit einem Scharnier vorgesehen, welches ein wandseitiges Scharniergehäuse, ein flügelseitiges Scharniergehäuse, einen wandseitigen Haupthebel und einen flügelseitigen Haupthebel aufweist. Weiterhin weist das Scharnier folgende Merkmale auf:
- Die Schwenkachse des wandseitigen Haupthebels gegenüber der Wand liegt im wandseitigen Scharniergehäuse im Nahbereich von dessen Öffnungsfläche und von dessen wandöffnungsseitiger Gehäusewand.
- Die Schwenkachse des flügelseitigen Haupthebels gegenüber dem Flügel liegt im flügelseitigen Scharniergehäuse im Nahbereich von dessen Öffnungsfläche und von dessen flügelöffnungsseitiger Gehäusewand.
- Während der Öffnungsbewegung des Flügels werden die Schwenkachse des flügelseitigen Hebelendes des wandseitigen Haupthebels und die Schwenkachse des wandseitigen Hebelendes des flügelseitigen Haupthebels im jeweiligen Scharniergehäuse translatorisch jeweils näher an die Öffnungsfläche des jeweiligen Scharniergehäuses verschoben.
- Beide Haupthebel sind in jenem Längsbereich, welcher sich zwischen der jeweiligen nicht verschiebbar an einem Scharniergehäuse verankerten Schwenkachse und der Schwenkachse mit dem zweiten Haupthebel erstreckt, gekrümmt ausgebildet, wobei die konkave Seite der Krümmung der Öffnungsseite des jeweiligen Scharniergehäuses zugewandt liegt. (Eine Knickung ist im Sinne dieses Textes als Extremfall einer Krümmung auszulegen.)
- Alle vier Schwenkachsen mit denen die beiden Haupthebel an den beiden Scharniergehäuseteilen gelagert sind, erstrecken sich durchgehend von der oberen Gehäusefläche bis zur unteren Gehäusefläche. (Im Stand der Technik gibt es auch Scharniere bei denen dies nicht der Fall ist; derartige Scharniere sind aber so wenig belastbar, dass sie für Scharniere mit denen die erfindungsgemäße Aufgabe lösbar sein soll, nicht in Frage kommen.) Weiterhin ist vorgesehen, die beiden Haupthebel so auszubilden und anzuordnen, dass bei geschlossenem Flügel
- die Schwenkachse der beiden Haupthebel aneinander nicht weiter von der Wandschließseite des Scharniers entfernt positioniert ist, als das Durchmessermaß eines jener Lagerbolzen beträgt, an welchem ein Haupthebel ausschließlich schwenkbar an einem Gehäuse gelagert ist, und
- dass sich zumindest von einem der beiden Haupthebel das translatorisch verschiebbare Hebelende derart im Nahbereich der der Flügel- bzw. Wandschließseite des jeweiligen Scharniergehäuses befindet, dass eine gerade Verbindungslinie zwischen der Schwenkachse der beiden Haupthebel aneinander und der Lagerachse an diesem translatorisch verschiebbaren Hebelende nicht mehr als 5 Winkelgrade gegenüber der Wandrichtung geneigt ist. Erfindungsgemäß ist das translatorisch verschiebbare Hebelende von einem der beiden Haupthebel schwenkbar mit einem Zusatzhebel verbunden, dessen zweites Hebelende mit einem der Scharniergehäuse verbunden ist, wobei sich die Schwenklagerung am Scharniergehäuse unmittelbar an dessen Wandöffnungsseite bzw. Flügelöffnungsseite befindet und sich bei geschlossenem Flügel die Schwenklagerung zischen Haupthebel und Zusatzhebel unmittelbar an der Wandschließseite bzw. Flügelschließseite des Scharniergehäuses befindet und sich die gerade Verbindungslinie zwischen den an den beiden Enden des Zusatzhebels befindlichen Schwenkachsen normal zur Ebene der Wand ausgerichtet ist.

Durch die Kombination dieser Maßnahmen ist erreichbar, dass gegenüber dem besprochenen Stand der Technik bei gleichen Einbaumaßen und gleicher Überdeckung stärkere Achsbolzen verwendet werden können und keine S-förmige Krümmung einer Kulissenbahn erforderlich ist. Damit werden erheblich Robustheit, Gewichtsbelastbarkeit und Langlebigkeit gewonnen. Gegenüber bekannten üblichen Scharnieren, welche bezüglich Außenabmessungen, Robustheit und Gewichtsbelastbarkeit vergleichbar sind, wird die zulässige Überdeckung um mehrere Millimeter vergrößert.

Bevorzugt befindet sich zumindest von einem der beiden Haupthebel das translatorisch verschiebbare Hebelende derart im Nahbereich der der Flügel- bzw. Wandschließseite des jeweiligen Scharniergehäuses, dass eine gerade Verbindungslinie zwischen der Schwenkachse der beiden Haupthebel aneinander und der Lagerachse an diesem translatorisch verschiebbaren Hebelende nicht mehr als 3 Winkelgrade gegenüber der Wandrichtung geneigt ist.

Bevorzugt führt die translatorische Bewegung eines Hebelendes eines Haupthebels beim vollständigen Öffnen des Flügels in jenem Scharniergehäuse, in welchem dieses Hebelelende verschiebbar gehalten ist, weiter aus diesem Scharniergehäuse heraus als die Lagerung des in diesem Scharniergehäuse ausschließlich schwenkbar gehaltenen Hebelende des zweiten Haupthebels positioniert ist. Bevorzugt wird die Schwenkachse an welcher die beiden Haupthebel aneinander gelagert sind so positioniert, dass sie sich bei geschlossenem Flügel nicht im Bereich der Öffnungsflächen der Scharniergehäuse befindet, sondern stattdessen deutlich in den Innenraum eines der beiden Scharniergehäuse hinein versetzt ist. Dadurch kann die Tiefe des anderen Scharniergehäuses - also seine Abmessung in Wand- bzw. Flügelrichtung - relativ klein ausgeführt werden. Wenn als Scharniergehäuse in welchem sich bei geschlossenem Flügel die besagte Schwenkachse befindet, das flügelseitige Scharniergehäuse gewählt wird, kann die Tiefe des wandseitigen Scharniergehäuses in Wandrichtung so gering bemessen werden, das die zum Zargeneinbau ohnedies erforderliche Öffnungslichte der Wand auch für den Scharniereinbau ausreicht, und somit keine weitere Ausnehmungen für das Scharnier erforderlich ist. Es wird also der Aufwand für den Einbau des Scharniers deutlich verringert. Die besagte Schwenkachse kann nicht beliebig weit in das eine Scharniergehäuse hinein verlegt werden da dies bei extremen Ausprägungen die mögliche Überdeckung des Scharniers zu sehr verringert.

Die Erfindung wird an Hand von Zeichnungen näher erläutert:
Fig. 1: zeigt in Schnittansicht eine erste, nicht im Schutzbereich der vorliegenden Ansprüche liegende Anordnung aus einer Wand mit Öffnung, einem Flügel und einem erfindungsgemäßen Scharnier. Die Blickrichtung liegt parallel zu den Scharnierachsen. In durchgehenden Linien ist die Situation bei geschlossenem Flügel dargestellt; zusätzlich ist in strichlierten Linien die Situation bei um 180° geöffnetem Flügel angedeutet.
Fig. 2: zeigt in gleichartiger Schnittansicht wie Fig. 1 die Anordnung von Fig. 1 bei drei verschiedenen Öffnungswinkeln des Flügels einschließlich einer Bemaßung für den jeweiligen Abstand zwischen Wand und Flügel.
Fig. 3: zeigt in gleicher Art wie Fig. 1 eine zweite , nicht im Schutzbereich der vorliegenden Ansprüche liegende Anordnung aus einer Wand mit Öffnung, einem Flügel und einem erfindungsgemäßen zweiten Scharnier.
Fig. 4: zeigt in gleichartiger Schnittansicht wie Fig. 1 die Anordnung von Fig. 3 bei zwei verschiedenen Öffnungswinkeln des Flügels einschließlich einer Bemaßung für den jeweiligen Abstand zwischen Wand und Flügel.
Fig. 5: zeigt in Schnittansicht eine erfindungsgemäße Anordnung die gegenüber jener von Fig. 1 dahingehend geändert ist, dass eine der Kulissenbahnen durch einen Zusatzhebel ersetzt ist.
Fig. 6: zeigt in parallelperspektivischer Ansicht für sich allein die beiden Haupthebel und den Zusatzhebel des Scharniers gemäß Fig. 5.
Fig. 7: zeigt in gleicher Art wie Fig. 1 eine vierte, nicht im Schutzbereich des vorliegenden Patentes liegende Anordnung.
Fig. 8: zeigt in gleicher Art wie Fig. 1 eine fünfte, nicht im Schutzbereich des vorliegenden Patentes liegende Anordnung.
Fig. 9: ist eine Skizze zur Veranschaulichung von Überlegungen zur Positionierung von Schwenkachsen eines erfindungsgemäßen Scharniers.

Es sei darauf hingewiesen, dass die beispielhaften gezeigten Zuordnungen von Wand und Flügel zu den Teilen des jeweiligen Scharniers im Sinne des Prinzips der kinematischen Umkehr und im Rahmen des Erfindungsgedankens auch umgekehrt möglich ist.

Gemäß Fig. 1 und Fig. 2 weist eine nicht erfindungsgemäße Anordnung eine Wand 1 mit einer Öffnung auf, welche durch einen Flügel 2 wahlweise verschließbar ist, wobei der Flügel 2 über ein fünfachsiges Scharnier 3 geführt beweglich mit der Wand 1 verbunden ist.

In diesem Fall ist das Scharnier 3 in dem Sinn asymmetrisch aufgebaut, dass seine der Wand 1 zuordenbare Teile anders geformt und bemessen sind als seine dem Flügel 2 zuordenbaren Teile. Das Scharnier 3 weist ein wandseitiges topfartiges Scharniergehäuse 4 und ein flügelseitiges topfartiges Scharniergehäuse 5 auf. Zur Verbindung des Scharniers 3 mit der Wand 1 ist das wandseitige Scharniergehäuse 4 in eine Öffnung in der Laibungsfläche der Wand eingesetzt und dort verankert. Zur Verbindung des Scharniers 3 mit dem Flügel 2 ist das flügelseitige Scharniergehäuse 5 in eine Öffnung in der Scharnierfläche des Flügels 2 eingesetzt und dort verankert.

Bei der in Fig. 1 und Fig. 2 dargestellten Zuordnung ist das wandseitige Scharniergehäuse 4 relativ seicht, und das flügelseitige Scharniergehäuse 5 dafür relativ tief. Das ist gegenüber einer symmetrischen Bauweise vorteilhaft, da es oft aufwendig ist, an der Laibungsfläche eine tiefe Öffnung vorzusehen, während es kaum aufwendig ist, an der Scharnierfläche des Flügels eine tiefe Öffnung vorzusehen.

Bestimmte Merkmale seien an der Bauweise gemäß Fig. 1 kurz wiederholt:
a) Bei geschlossenem Flügel 2 liegt die Schwenkachse 6, - das ist jene Achse um welche der wandseitige Haupthebel 7 und der flügelseitige Haupthebel 8 aneinander schwenkbar gehalten sind, so sehr im Nahbereich der Wandschließseite des Scharniers 3, dass der Abstand zwischen dieser Schwenkachse 6 und der Wandschließseite des Scharniers geringer ist als es das Maß des Durchmessers von einem jener Scharnierbolzen ist, an welchen jeweils ein Hebelende eines der beiden Haupthebel 7, 8 um eine Schwenkachse 16 bzw. 11 ausschließlich schwenkbar gelagert gehalten ist.
b) Bei geschlossenem Flügel 2 befindet sich zumindest von einem der beiden Haupthebel 7, 8 - im vorliegenden Fall vom flügelseitigen Haupthebel 8 - das translatorisch verschiebbare Hebelende 9 unmittelbar an der Flügel- bzw. Wandschließseite des jeweiligen Scharniergehäuses - im vorliegenden Fall an der Wandschließseite des wandseitigen Scharniergehäuses 4. Die direkte gerade Verbindungslinie zwischen der Schwenkachse 6 und der Achse am Hebelende 9 ist damit um weniger als 5° gegenüber der Wandebene geneigt; im konkreten Fall ist sie annähernd vollkommen parallel zur Wandebene.

Variationen von Bauweisen haben gezeigt, dass dann, wenn das Merkmal b nicht erfüllt wird und bei ansonsten vergleichbaren Bedingungen der im vorigen Absatz beschriebene Maximalwinkel von 5° überschritten wird, der Abstand zwischen Wand 1 und Flügel 2 während des ersten Teils der Öffnungsbewegung des Flügels stark abnimmt. Beispielsweise reduziert sich dann wenn bei der Bauweise gemäß Fig. 7 der besagte Winkel 9° beträgt, der Abstand zwischen Flügel und Wand bei einem Öffnungswinkel von 30° etwa auf die Hälfte.

Idealerweise liegt die gerade Verbindungslinie zwischen der besagen Schwenkachse 6 und dem translatorisch verschiebbaren Hebelende 9 bei geschlossenem Flügel 2 parallel zur Wandrichtung. Da eine Lageeinstellbarkeit des Scharniers möglichen sein sollte, kann Parallelität nicht immer erreicht werden. Gute Ergebnisse werden erzielt, wenn die Winkelabweichung von der Parallelen nicht mehr als 3 Winkelgrade beträgt.

Bei geschlossenem Flügel 2 verlaufen bei der Bauweise gemäß Fig. 1 und Fig. 2 die beiden Haupthebel 7, 8 von der gemeinsamen Schwenkachse 6 aus parallel zur Wandrichtung.

Die Schwenkachse 6 ist so weit aus dem Bereich zwischen den beiden Scharniergehäusen in Richtung flügelseitiges Scharniergehäuse 5 hinein verschoben, dass die Einbautiefe (Abmessung in Wandrichtung) des wandseitigen Scharniergehäuse 4 so klein ausgeführt werden kann, dass für den Scharniereinbau an einer Zarge in einer standesgemäßen lichten Öffnung einer Wand keine separate Ausnehmung an der Wand oder beim Aussteifungsprofil der Zarge erforderlich ist.

Indem sich das translatorisch verschiebbare Hebelende 9 des flügelseitigen Haupthebels 8 bei geschlossenem Flügel 2 ganz an der Wandschließseite des wandseitigen Scharniergehäuses 4 befindet, kann dieses Hebelende 9 während der Öffnungsbewegung des Flügels 2 entlang der Kulissenbahn 10 eine sehr weite Bewegung in Wandöffnungsrichtung ausführen. Damit ist erreichbar, dass der Flügel 2 bei seiner Öffnungsbewegung translatorisch stark in Wandöffnungsrichtung verschoben wird, wie es für Ausführungen mit hoher Überdeckung wichtig ist. Der vorteilhafte Effekt einer sich in Wandöffnungsrichtung weit erstreckenden Kulissenbahn 10 wird an der Bauweise gemäß Fig. 1 und Fig. 2 noch damit verstärkt, dass sich diese Kulissenbahn 10, entlang welcher das wandseitige Hebelende 9 des flügelseitigen Haupthebels 8 während der Öffnungsbewegung des Flügels 2 geführt wird, soweit in Wandöffnungsrichtung erstreckt, dass ihr Ende in Wandöffnungsrichtung etwa gleich positioniert ist wie die Schwenkachse 16 des wandseitigen Haupthebels 7.

Eine spezielle vorteilhafte Besonderheit des Scharniers 3 gemäß Fig. 1 und Fig. 2 ist die asymmetrische Bauweise. Gemäß dieser ist die Tiefe des einen Scharniergehäuses - im gezeigten Fall, welcher der Regelfall ist, des wandseitigen Scharniergehäuses 4 - sehr gering. Um dies zu ermöglichen sind die obere und die untere Gehäusefläche des wandseitigen Scharniergehäuses 4, welche jeweils eine Kulissenbahn 10 für die Bewegungsführung des wandseitigen Hebelendes des flügelseitigen Haupthebels 8 beinhalten, über die Öffnungsfläche des wandseitigen Scharniergehäuses 4 hinaus ausgebaucht, und die Kulissenbahn 10 erstreckt sich in diesen ausgebauchten Bereich, also über die Öffnungsfläche des wandseitigen Scharniergehäuses 4 hinaus. Bei geschlossenem Flügel 2 erstrecken sich die Kulissenbahnen 10 in jene Ausnehmung am Flügel 2 hinein, in welcher das flügelseitige Scharniergehäuse 5 angeordnet ist. Damit es dadurch zu keinen Platzproblemen kommt, ist das flügelseitige Scharniergehäuse 5 tiefer ausgebildet, als es ansonsten sein müsste, und die Schwenkachse 11 des flügelseitigen Haupthebels am Flügel 2 befindet sich nicht wie üblich direkt an der Öffnungsfläche der Ausnehmung im Flügel 2, sondern etwas in die Öffnung hinein versetzt.

Trotz des vorteilhaft seichten wandseitigen Scharniergehäuses 4 können damit auch bei hoher Überdeckung des Scharniers 3 sehr robust ausgeführte Lagerungen und Haupthebel 7, 8 untergebracht werden, es bedarf keiner S-förmig gekrümmte Kulissenbahn, und es kommt an keiner Lagerung während der Bewegungsführung zu gefährlich hohen Kraftspitzen.

Wie bei allen skizzierten Scharnierbauweisen auch, führt beim Scharnier 3 gemäß Fig. 1 und Fig. 2 die translatorische Bewegung eines Hebelendes 9 eines Haupthebels 8 beim vollständigen Öffnen des Flügels 2 in jenem Scharniergehäuse 4, in welchem dieses Hebelelende 9 verschiebbar gehalten ist, weiter aus diesem Scharniergehäuse 4 heraus als die Lagerung des in diesem Scharniergehäuse ausschließlich schwenkbar gehaltenen Hebelendes des zweiten Haupthebels 7 positioniert ist.

Die Kulissenbahn entlang derer das wandseitige Hebelende 9 des flügelseitigen Haupthebels 8 während der Öffnungsbewegung des Flügels 2 translatorisch verschoben wird ist im Beispiel gemäß Fig. 1 halbkreisförmig gekrümmt, wobei der Krümmungsmittelpunkt in Wandöffnungsrichtung auf gleicher Höhe liegt wie die Schwenkachse 16 des wandseitigen Haupthebels 7 und in Wandrichtung weiter von der Laibungsfläche weg verschoben positioniert ist, als die besagte Schwenkachse 16.

Der erste Teil dieser Positionierungsinformation lässt sich zu der Aussage verallgemeinern, dass es vorteilhaft ist, alle Krümmungsmittelpunkte einer ggf. gekrümmt verlaufenden Bewegungsbahn jenes translatorisch verschiebbaren Hebelendes 9 eines Haupthebels 8, welches sich bei geschlossenem Flügel im Bereich der der Wandschließseite bzw. der Flügelschließseite des jeweiligen Scharniergehäuses befindet, mindestens soweit in Wandöffnungsrichtung bzw. Flügelöffnungsrichtung festzulegen, wie die Position der im jeweiligen Scharniergehäuse befindlichen, translatorisch nicht verschiebbaren Schwenkachse 16 des jeweils anderen Haupthebels 7.

(Ein Krümmungsmittelpunkt ist bezüglich eines Punktes x auf einer gekrümmten Kurve, der Mittelpunkt jenes Kreises, welcher sich an die gekrümmte Kurve am Punkt x bestmöglich anschmiegt.) Gemäß Fig. 3 und Fig. 4 weist eine nicht erfindungsgemäße Anordnung eine Wand 1 mit einer Öffnung auf, welche durch einen Flügel 2 wahlweise verschließbar ist wobei der Flügel 2 über ein erfindungsgemäßes fünfachsiges Scharnier 12 geführt beweglich mit der Wand 1 verbunden ist. Das Scharnier 12 ist in diesem Fall symmetrisch aufgebaut, das heißt, die der Wand 1 zuordenbaren Teile des Scharniers 12 sind spiegelbildlich zu den dem Flügel 2 zuordenbaren Scharnierteilen geformt. Aus Gründen der Einstellbarkeit sind sie Scharnierhälften an Wand 1 und Flügel 2 leicht unterschiedlich eingebaut dargestellt.

Bestimmte Merkmale seien auch an der Bauweise gemäß Fig. 3 kurz wiederholt:
a) Bei geschlossenem Flügel 2 liegt die Schwenkachse 6, - das ist jene Achse um welche der wandseitige Haupthebel 7 und der flügelseitige Haupthebel 8 aneinander schwenkbar gehalten sind, so sehr im Nahbereich der Wandschließseite des Scharniers 12, dass der Abstand zwischen dieser Schwenkachse 6 und der Wandschließseite des Scharniers geringer ist als es das Maß des Durchmessers von einem jener Scharnierbolzen ist, an welchen jeweils ein Hebelende eines der beiden Haupthebel 7, 8 um eine Schwenkachse 16 bzw. 11 ausschließlich schwenkbar gelagert gehalten ist.
b) Bei geschlossenem Flügel 2 befindet sich zumindest von einem der beiden Haupthebel 7, 8 - im vorliegenden Fall vom beiden Haupthebeln 7, 8 - das translatorisch verschiebbare Hebelende 9, 13 unmittelbar an der Flügel- bzw. Wandschließseite des jeweiligen Scharniergehäuses 14, 15. Die direkte gerade Verbindungslinie zwischen der Schwenkachse 6 und der Achse am Hebelende 9, 13 ist damit um weniger als 5° gegenüber der Wandebene geneigt; im konkreten Fall ist sie annähernd vollkommen parallel zur Wandebene. In diesem Fall verlaufen bei geschlossenem Flügel 2 die beiden Haupthebel 7, 8 von der gemeinsamen Schwenkachse 6 aus parallel zur Wandrichtung.

Fig. 5 zeigt eine erfindungsgemäße Anordnung mit einem Scharnier 18 in bestimmungsgemäßer Einbausituation an einer Wand 1 und einem Flügel 2. Mit Ausnahme der Art der Bewegungsführung des wandseitigen Hebelendes 9 des flügelseitigen Haupthebels 8 ist die Anordnung gemäß Fig. 5 gleich mit jener gemäß Fig. 1.

Am Scharnier 18 gemäß Fig. 5 erfolgt die Führung der translatorischen Bewegung des wandseitigen Hebelendes 9 des flügelseitigen Haupthebels 6 mit Hilfe eines Zusatzhebels 19, welcher mit dem einen Hebelende am wandseitigen Scharniergehäuse 4 um eine Schwenkachse 20 ausschließlich drehbar gelagert gehalten ist, und mit dem zweiten Hebelende ausschließlich schwenkbar mit dem wandseitigen Hebelendes 9 des flügelseitigen Haupthebels 8 ausschließlich schwenkbar verbunden ist. Die translatorische Bewegungsbahn des wandseitigen Hebelendes 9 des flügelseitigen Haupthebels 8 gegenüber dem wandseigen Scharniergehäuse 4 hat damit zwangsläufig die Form eines Kreisbogens.

Damit trotz der Anwendung eines Zusatzhebels 19 anstatt einer Kulissenbahn die vorteilhafte Kinematik bei geringem Platzaufwand erreichbar ist, ist zusätzlich zu der schon weiter oben erwähnten erfindungsgemäßen Merkmalskombination wichtig, dass die Lagerung um die Schwenkachse 20 des Zusatzhebels 19 am wandseitigen Scharniergehäuse 4 ganz an der Wandöffnungsseite liegt, und gegenüber der Schwenkachse 16 des wandseitigen Haupthebels am wandseitigen Scharniergehäuse in Wandrichtung verschoben ist. Weiters ist wichtig, dass bei geschlossenem Flügel 2 der Zusatzhebel 19 von seiner Schwenkachse 20 am wandseitigen Scharniergehäuse 4 weg erst vorwiegend in Wandrichtung verläuft, und dann in Richtung auf die Wandschließseite hin gekrümmt ist. Drittens ist wichtig, dass die Schwenkachse am Hebelende 9 zwischen dem flügelseitigen Haupthebel 8 und dem Zusatzhebel 19 in Wandrichtung auf genau gleicher Höhe liegt wie die Schwenkachse 20 des Zusatzhebels, was gleichbedeutend damit ist, dass die gerade Verbindungslinie zwischen den beiden Achsen des Zusatzhebels 19 parallel zur Laibungsfläche und damit normal zur Wandfläche liegt.

Um das wandseitige Scharniergehäuse 4 in der Bauweise gemäß Fig. 5 trotz der Verwendung eines wandseitigen Zusatzhebels 19 so wie dargestellt vorteilhaft seicht ausbilden zu können, ist eine Maßnahme sehr wertvoll, zu deren Veranschaulichung Fig. 6 dient.

Gemäß dieser Maßnahme weist einerseits der wandseitige Haupthebel 7 an jenem Hebelende, mit welchem er am wandseitigen Scharniergehäuse 4 gelagert ist eine Ausnehmung 21 auf, welche in der zur Schwenkachse 16 parallel liegenden Richtung durch zwei in dieser Richtung voneinander beabstandete Wände 22 des Haupthebels 7 begrenzt ist. Passend zu der Ausnehmung 21 weist der Zusatzhebel 19 einen Längsbereich 23 auf, welcher dann, wenn sich das Scharnier 18 in weit geöffneter Stellung befindet, zumindest mit einem Teil seiner Querschnittsfläche durch die Ausnehmung 21 hindurch verläuft. Wie dargestellt kann der Zusatzhebel 19 dazu in dem besagten Längsbereich 23 mit einer stufig ausgebildeten Querschnittsfläche versehen sein.

Fig. 7 und Fig. 8 zeigen jeweils eine nicht erfindungsgemäße Anordnung mit einem Scharnier 24 bzw. 25. Gegenüber den vorherigen Beispielen besteht ein Unterschied darin, dass die Bewegungsbahn des translatorisch verschiebbare Hebelendes des wandseitigen Haupthebels zur Gänze im flügelöffnungsseitigen Gehäuseteil verläuft.

Trotz wandseitig gerader Kulissenbahn weist das Scharnier 24 noch eine besonders geringe Einbautiefe - also ein in Wandrichtung besonders seichtes Scharniergehäuse - auf.

Trotz wandseitig gerader Kulissenbahn weist das Scharnier 25 wandseitig Scharniergehäuse auf, dessen zur Wandebene normal liegende Abmessung extrem gering ist.

Trotz der im Detail unterschiedlichen Bauweise eignen sich beide Scharniere 24, 25 für große Überdeckungen, da bei beiden die erfindungsgemäßen Merkmale angewandt werden und damit die vorteilhafte Bewegungsführung des Flügels 2 gegenüber der Wand erreicht wird.

(Es sei darauf hingewiesen, dass natürlich auch bei den Bauweisen gemäß Fig. 7 und Fig. 8 das Prinzip der der kinematischen Umkehrung zwischen Flügel und Wand möglich ist. Nach dieser Umkehrung würde die Bewegungsbahn des translatorisch verschiebbaren Hebelendes des flügelseitigen Haupthebels zur Gänze im wandöffnungsseitigen Gehäuseteil verlaufen....)

Fig. 9 veranschaulicht in welchem Bereich die Kulissenbahn für die Führung des wandseitigen Hebelendes des flügelseitigen Haupthebels bei einem Scharnier einer nicht erfindungsgemäßen Anordnung liegen sollte.

Der gekrümmte strichlierte Pfeil 24 verläuft entlang der Bewegungsbahn der Schwenkachse 6 (- an welcher die beiden Haupthebel aneinander gelagert sind -) während der Öffnungsbewegung des Flügels. Dieser Pfeil verläuft entlang eines Kreisbogens in dessen Mittelpunkt sich die Schwenkachse 16 des wandseitigen Haupthebels befindet. Die gekrümmten strichpunktierten Pfeile 25 verlaufen entlang zweier möglicher Bahnen, welche das (translatorisch verschiebbare) wandseitige Hebelende des flügelseitigen Haupthebels währen der Öffnungsbewegung des Flügels durchfährt. Weitere mögliche derartige Bahnen liegen zwischen den beiden strichpunktierten Pfeilen 25. Die teilkreisringförmige Fläche 26 deckt jenen Bereich ab, in welchem der Endpunkt der translatorischen Verschiebung des wandseitigen Hebelendes des flügelseitigen Haupthebels währen der Öffnungsbewegung des Flügels liegt.

Wenn dabei die Position der Schwenkachse 6 bei geschlossenem Flügel weiter vom wandseitigen Scharniergehäuse weg festgelegt wird, bringt das den Vorteil, dass das die Abmessung des wandseitigen Scharniergehäuses in Wandrichtung verkleinert bemessen werden kann. Es bewirkt aber auch, dass die Schwenkkurve der Achse 6 entlang des Pfeiles 24 weniger stark entgegen der Wandrichtung verläuft, wodurch die Möglichkeit einer hohen Überdeckung eingeschränkt wird. Andererseits kann mit dem besagten Positionieren der Achse 6 im flügelseitigen Scharniergehäuse drinnen anstatt an oder vor dessen Öffnungsfläche erreicht werden, dass die Kulissenbahn im wandseitigen Scharniergehäuse (Pfeile 26) eine stärkere Richtungskomponente in Wandöffnungsrichtung erhalten können, was sich wieder vorteilhaft auf die Möglichkeit einer hohen Überdeckung auswirkt. Die optimalen Festlegungsbereiche werden am besten iterativ unter Anwendung von Bewegungssimulationen gefunden.

Bei der konkreten Festlegung der Positionen der verschiedenen Hebelenden und der Gestaltung von Hebeln, Kulissenbahnen und Scharniergehäuseabmessungen und - formen, wird typischerweise durch Simulation in Zeichnungen in mehreren Iterationsschritten vorgegangen. Eine beispielhafte Vorgangsweise für eine Iterationsschleife sei listenartig kurz erklärt:
- Flügelgeometrie und Wandgeometrie festlegen, ebenso Größe und Lage der Scharniergehäuse 4, 14 an Flügel 2 und Wand 1.
- Zwei Dreiecke festlegen, welche jeweils einen Haupthebel 7, 8 repräsentieren, wobei die Eckpunkte eines Dreiecks relativ zueinander jeweils so liegen wie die Schwenkachsen am jeweiligen Haupthebel 7, 8 (Schwenkachse an flügelseitigem Hebelende; Schwenkachse an wandseitigem Hebelende; Schwenkachse 6, welche die beiden Haupthebel miteinander verbindet).

- Lage von Flügel 2 zu Wand 1 bei den Öffnungswinkeln 0°, 180°, 135°, 90° und 45° annehmen, dabei jeweils die Lage der die beiden Haupthebel 7, 8 repräsentierenden beiden Dreiecke - die am Punkt der gemeinsamen Schwenkachse 6 verbunden sind - annehmen und die jeweiligen Positionen der Hebelenden an Wand 1 bzw. Flügel 2 markieren.
- An Wand 1 und Flügel 2 Bewegungsbahnen einzeichnen, welche die Positionsmarkierungen der Hebelenden verbinden und als Bewegungsbahn dieser Hebelenden angenommen werden können.
- Formen der beiden Haupthebel 6, 7 annehmen und mit diesen die Bewegungssimulation durchlaufen. Die Formen der Hebel und ggf. der Kulissenbahnen oder Bewegungsbahnen von Zusatzhebelenden für die Führung der Bewegungen der Hebelenden so lange ändern, bis die Bewegungssimulationen zu keinen Kollisionen mehr führen. Wenn nötig auch Größe und Lage der Scharniergehäuse ändern.

Um zu erreichen, dass das Scharnier mit einem Flügel mit hohem Gewicht belastbar ist, ist es ratsam, die Lagerzapfen an jenen Hebelenden der Haupthebel, welche entlang einer Kulissenbahn im jeweiligen Scharniergehäuse verschiebbar sind, nicht unmittelbar an der Kulissenbahn im Scharniergehäuse anliegen zu lassen, sondern einen Zwischenteil vorzusehen. Dabei ist der Lagerzapfen in dem jeweiligen Zwischenteil ausschließlich um seine Achse schwenkbar beweglich gehalten, und der Zwischenteil ist entlang der Kulissenbahn im Scharniergehäuse längsverschiebbar gehalten. Gegenüber einer Bauweise ohne derartige Zwischenteile können erhebliche Vorteile bezüglich tribologischer Eigenschaften erzielt werden. (Es können Materialien verwendet werden die in Bezug auf Gleiteigenschaften besser aufeinander abgestimmt sind, und es können größere Gleitflächen und damit geringere Auflagerdrücke vorgesehen werden.)

## Patentansprüche

1. Anordnung die eine Wand (1) mit einer Öffnung, einen relativ zur Wand bewegbaren Flügel (2) und ein verdeckt anzuordnendes Scharnier (3, 12, 18, 24, 25) umfasst, welches dazu dient, Bewegung des Flügels (2) gegenüber der Wand (1) zu führen, wobei das Scharnier (3, 12, 18, 24, 25) ein wandseitiges Scharniergehäuse (4, 14), ein flügelseitiges Scharniergehäuse (5, 15), einen wandseitigen Haupthebel (7) und einen flügelseitigen Haupthebel (8) aufweist, wobei
- die Schwenkachse (16) des wandseitigen Haupthebels (7) gegenüber der Wand (1) im wandseitigen Scharniergehäuse (4, 14) im Nahbereich von dessen Öffnungsfläche und von dessen wandöffnungsseitiger Gehäusewand liegt, und
- die Schwenkachse (11) des flügelseitigen Haupthebels (8) gegenüber dem Flügel (2) im flügelseitigen Scharniergehäuse (5, 15) im Nahbereich von dessen Öffnungsfläche und von dessen flügelöffnungsseitiger Gehäusewand liegt, und
- die Bewegungen der translatorisch verschiebbaren Enden der Haupthebel (7, 8) bei der Öffnungsbewegung des Flügels (2) vom Inneren des jeweiligen Scharniergehäuses (4, 5, 14, 15) her näher zu dessen Öffnungsfläche verlaufen, und
- die beiden Haupthebel (7, 8) an einer Schwenkachse (6) schwenkbar aneinander gehalten sind, und
- beide Haupthebel (7, 8) in jenem Längsbereich, welcher sich zwischen der jeweiligen nicht verschiebbar an einem Scharniergehäuse (4, 14; 5, 15) verankerten Schwenkachse (11, 16) und der Schwenkachse (6) mit dem zweiten Haupthebel (8, 7) erstreckt, gekrümmt ausgebildet sind, wobei bei geschlossenem Flügel (2) die konkave Seite der Krümmung der Öffnungsseite des jeweiligen Scharniergehäuses (4, 14; 5, 15) zugewandt liegt, und
- sich alle vier jener Achsbolzen über welche die beiden Haupthebel (7, 8) unmittelbar an einem der Scharniergehäuse (4, 14; 5, 15) bewegbar gelagert gehalten sind, durchgehend von der oberen Gehäusefläche bis zur unteren Gehäusefläche im jeweiligen Scharniergehäuse (4, 14; 5, 15) erstrecken, und,
- bei geschlossenem Flügel (2) die Schwenkachse (6) - welche eine unendlich dünne Gerade ist - der beiden Haupthebel (7, 8) aneinander nicht weiter von der Wandschließseite des Scharniers (3, 12, 18, 24, 25) entfernt positioniert ist, als das Durchmessermaß eines jener Lagerbolzen beträgt, an welchem ein Haupthebel (7, 8) ausschließlich schwenkbar an einem Scharniergehäuse (4, 5; 5, 15) gelagert ist, und
- bei geschlossenem Flügel (2) sich zumindest von einem der beiden Haupthebel (7, 8) das translatorisch verschiebbare Hebelende (9) derart im Nahbereich der der Flügel- bzw. Wandschließseite des jeweiligen Scharniergehäuses (4, 14) befindet, dass eine gerade Verbindungslinie zwischen der Schwenkachse (6) der beiden Haupthebel (7, 8) aneinander und der Lagerachse an diesem translatorisch verschiebbaren Hebelende (9) nicht mehr als 5 Winkelgrade gegenüber der Wandrichtung geneigt ist,
**dadurch gekennzeichnet, dass**
das translatorisch verschiebbare Hebelende (9) von einem der beiden Haupthebel (8) schwenkbar mit einem Zusatzhebel (19) verbunden ist, dessen zweites Hebelende mit einem der Scharniergehäuse (4) verbunden ist, wobei sich die Schwenklagerung am Scharniergehäuse (4) unmittelbar an dessen Wandöffnungsseite bzw. Flügelöffnungsseite befindet und sich bei geschlossenem Flügel (2) die Schwenklagerung zischen Haupthebel (8) und Zusatzhebel (19) unmittelbar an der Wandschließseite bzw. Flügelschließseite des Scharniergehäuses befindet und sich die gerade Verbindungslinie zwischen den an den beiden Enden des Zusatzhebels (19) befindlichen Schwenkachsen normal zur Ebene der Wand (1) ausgerichtet ist.

2. Anordnung nach Anspruch 1, **dadurch gekennzeichnet, dass** sich zumindest von einem der beiden Haupthebel (7, 8) das translatorisch verschiebbare Hebelende (9) derart im Nahbereich der Flügel- bzw. Wandschließseite des jeweiligen Scharniergehäuses (4, 14) befindet, dass eine gerade Verbindungslinie zwischen der Schwenkachse (6) der beiden Haupthebel (7, 8) aneinander und der Lagerachse an diesem translatorisch verschiebbaren Hebelende (9) nicht mehr als 3 Winkelgrade gegenüber der Wandrichtung geneigt ist.

3. Anordnung nach Anspruch 1 oder 2, **dadurch gekennzeichnet, dass** alle Krümmungsmittelpunkte einer gekrümmt verlaufenden Bewegungsbahn jenes translatorisch verschiebbaren Hebelendes (9) eines Haupthebels (8), welches sich bei geschlossenem Flügel (2) im Bereich der der Wandschließseite bzw. der Flügelschließseite des jeweiligen Scharniergehäuses (4) befindet, mindestens soweit in Wandöffnungsrichtung bzw. Flügelöffnungsrichtung liegt, wie die Position der im jeweiligen Scharniergehäuse befindlichen, translatorisch nicht verschiebbaren Schwenkachse (16) des jeweils anderen Haupthebels (7) liegt.

4. Anordnung nach einem der Ansprüche 1 bis 3, **dadurch gekennzeichnet, dass** die translatorische Bewegung eines Hebelendes (9) eines der Haupthebel (8) beim vollständigen Öffnen des Flügels (2) in jenem Scharniergehäuse (4, 14), in welchem dieses Hebelelende (9) verschiebbar gehalten ist, weiter aus diesem Scharniergehäuse (4, 14) heraus führt, als die Lagerung des in diesem Scharniergehäuse ausschließlich schwenkbar gehaltenen Hebelendes (16) des zweiten Haupthebels (7) positioniert ist.

5. Anordnung nach einem der Ansprüche 1 bis 4, **dadurch gekennzeichnet, dass** bei geschlossenem Flügel (2) der Zusatzhebel (19) von seiner Schwenkachse (20) am Scharniergehäuse (4) weg erst weiter in das Scharnier hinein verläuft, und dann in Richtung auf die Wandschließseite hin gekrümmt ist.

6. Anordnung nach Anspruch 5, **dadurch gekennzeichnet, dass** der nicht direkt mit dem Zusatzhebel (19) schwenkbar verbundene Haupthebel (7) an jenem Hebelende, mit welchem er ausschließlich schwenkbar am einem der Scharniergehäuse (4) gelagert ist eine Ausnehmung (21) aufweist, welche sich zwischen Begrenzungsflächen befindet, die durch Wände des Haupthebels (7) gebildet sind und in der zur Schwenkachse (16) parallelen Richtung voneinander beabstandet sind, und dass der Zusatzhebel (19) einen Längsbereich (23) aufweist, welcher dann, wenn sich das Scharnier (18) in weit geöffneter Stellung befindet, zumindest mit einem Teil seiner Querschnittsfläche durch die Ausnehmung (21) hindurch verläuft.

7. Anordnung nach einem der Ansprüche 1 bis 6, **dadurch gekennzeichnet, dass** die Abmessung des wandseitigen Scharniergehäuse (4) in Wandrichtung unterschiedlich zur Abmessung des flügelseitigen Scharniergehäuses (5) in Flügelrichtung ist.

8. Anordnung nach Anspruch 7, **dadurch gekennzeichnet, dass** sich der Achsbolzen um die Schwenkachse (6) an welchem die beiden Haupthebel (7, 8) aneinander schwenkbar gehalten sind, bei geschlossenem Flügel vollständig im flügelseitigen Scharniergehäuse (5) befindet, und dass die Abmessung des wandseitigen Scharniergehäuses (4) in Wandrichtung kleiner ist als es die Abmessung des flügelseitigen Scharniergehäuses in Flügelrichtung.

## Claims

1. Arrangement comprising a wall (1) with an opening, a leaf (2) moveable relative to the wall, and a concealed hinge (3, 12, 18, 24, 25), which serves to guide movement of the leaf (2) with respect to the wall (1), wherein the hinge (3, 12, 18, 24, 25) is a wall-side hinge housing (4, 14), a leaf-side hinge housing (5, 15), comprises a wall-side main lever (7) and a leaf-side main lever (8), wherein
- the pivot axis (16) of the wall-side main lever (7) is located in relation to the wall (1) in the wall-side hinge housing (4, 14) in the vicinity of its opening surface and of its housing wall on the wall opening side, and
- the pivot axis (11) of the leaf-side main lever (8) is located in relation to the leaf (2) in the leaf-side hinge housing (5, 15) in the vicinity of its opening surface and of its leaf-opening housing wall, and
- the movements of the translationally moveable ends of the main levers (7, 8) during the opening movement of the leaf (2) run from the inside of the respective hinge housing (4, 5, 14, 15) closer to its opening surface, and
- the two main levers (7, 8) are held together in a pivotable manner on a pivot axis (6), and
- both main levers (7, 8) are curved in the longitudinal region which extends between the respective pivot axis (11, 16) anchored to a hinge housing (4, 14; 5, 15) and the pivot axis (6) with the second main lever (8, 7), wherein, when the leaf (2) is closed, the concave side of the curvature faces the opening side of the respective hinge housing (4, 14; 5, 15), and
- all four of those axle bolts by means of which the two main levers (7, 8) are held directly on one of the hinge housings (4, 14; 5, 15) in a moveable manner extend continuously from the upper housing surface to the lower housing surface in the respective hinge housing (4, 14; 5, 15), and,
- when the leaf (2) is closed, the pivot axis (6) - which is an infinitely thin straight line - of the two main levers (7, 8) is positioned in relation to each other not further away from the wall closing side of the hinge (3, 12, 18, 24, 25) than the diameter dimension of one of those bearing bolts on which a main lever (7, 8) is mounted exclusively pivoting on a hinge housing (4, 5; 5, 15), and
- when the leaf (2) of at least one of the two main levers (7, 8) is closed the translationally moveable lever end (9) is located in the vicinity of the leaf or wall closing side of the respective hinge housing (4, 14) in such a way that a straight connecting line between the pivot axis (6) of the two main levers (7, 8) to each other and the bearing axis at this translationally moveable lever end (9) is not inclined more than 5 angular degrees with respect to the direction of the wall,
**characterized in that**
the translationally moveable lever end (9) is connected to an auxiliary lever (19) by one of the two main levers (8) in a pivoting manner, the second lever end of which is connected to one of the hinge housings (4), wherein the pivot bearing on the hinge housing (4) is located directly on its wall opening side or leaf opening side, and when the leaf (2) is closed, the pivot bearing between the main lever (8) and the auxiliary lever (19) is located directly on the wall closing side or leaf closing side of the hinge housing and the straight connecting line between the pivot axes located at the two ends of the auxiliary lever (19) is normally aligned with the plane of the wall (1).

2. The arrangement according to Claim 1, **characterized in that**, of at least one of the two main levers (7, 8), the translationally moveable lever end (9) is located in the vicinity of the leaf or wall closing side of the respective hinge housing (4, 14) in such a way that a straight connecting line between the pivot axis (6) of the two main levers (7, 8) to each other and the bearing axis at this translationally moveable lever end (9) is not more than 3 angular degrees inclined in relation to the wall direction.

3. The arrangement according to Claim 1 or 2, **characterized in that** all centre points of curvature of a curved movement trajectory of that translationally moveable lever end (9) of a main lever (8) which is located in the region of the wall closing side or the leaf closing side of the respective hinge housing (4) when the leaf (2) is closed, at least to the extent that it is located in the direction of the wall opening or the leaf opening direction as the position of the leaf in the respective hinge housing pivot axis (16) of the other main lever (7) is located, which cannot be moved translationally.

4. The arrangement according to any one of the Claims 1 to 3, **characterized in that**, upon fully opening of the leaf (2) in the hinge housing (4, 14) in which this lever end (9) is kept moveable, the translational movement of a lever end (9) leads one of the main levers (8) further out of this hinge housing (4, 14) than the bearing of the lever end (16) of the second main lever (7), which is exclusively held in this hinge housing in a pivoting manner.

5. The arrangement according to any one of the Claims 1 to 4, **characterized in that** when the leaf (2) is closed, the auxiliary lever (19) runs away from its pivot axis (20) on the hinge housing (4) initially further into the hinge, and is then curved in the direction of the wall closing side.

6. The arrangement according to Claim 5, **characterized in that** the main lever (7), which is not directly connected to the auxiliary lever (19) in a pivotable manner, comprises a recess (21) at the lever end with which it is exclusively pivoted on one of the hinge housings (4), which is located between boundary surfaces formed by walls of the main lever (7) and spaced from each other in the direction parallel to the pivot axis (16), and that the auxiliary lever (19) comprises a longitudinal region (23) which, when the hinge (18) is in a wide open position, runs at least with part of its cross-sectional region through the recess (21).

7. The arrangement according to any one of the Claims 1 to 6, **characterized in that** the dimension of the wall-side hinge housing (4) in the direction of the wall is different from the dimension of the leaf-side hinge housing (5) in the direction of the leaf.

8. The arrangement according to Claim 7, **characterized in that** the axle bolt around the pivot axis (6) on which the two main levers (7, 8) are held towards each other in a pivotable manner, is completely in the leaf-side hinge housing (5) when the leaf is closed, and that the dimension of the wall-side hinge housing (4) in the direction of the wall is smaller than the dimension of the leaf-side hinge housing on the side of the leaf in the direction of the leaf.

## Revendications

1. Agencement, qui comprend une paroi (1), pourvue d'une ouverture, (2) déplaçable par rapport à la paroi, une charnière (3, 12, 18, 24, 25) devant être placée de manière dissimulée, laquelle sert à guider des déplacements du vantail (2) par rapport à la paroi (1), la charnière (3, 12, 18, 24, 25) comportant un boîtier de charnière (4, 14) du côté paroi, un boîtier de charnière (5, 15) du côté vantail, un levier principal (7) du côté paroi et un levier principal (8) du côté vantail,
- l'axe de pivotement (16) du levier principal (7) du côté paroi se situant par rapport à la paroi (1) dans le boîtier de charnière (4, 14) du côté paroi dans la zone proche de la surface d'ouverture de celui-ci et de la paroi de boîtier du côté ouverture de paroi de celui-ci et
- l'axe de pivotement (11) du levier principal (8) du côté vantail se situant par rapport au vantail (2) dans le boîtier de charnière (5, 15) du côté vantail, dans la zone proche de la surface d'ouverture de celui-ci et de la paroi de boîtier du côté ouverture de vantail de celui-ci et
- lors du déplacement en ouverture du vantail (2), les déplacements des extrémités susceptibles de coulisser en translation du levier principal (7, 8) s'écoulant à partir de l'intérieur du boîtier de charnière (4, 5, 14, 15), plus près de la surface d'ouverture de celui-ci et
- les deux leviers principaux (7, 8) étant maintenus l'un sur l'autre de manière à pouvoir pivoter sur l'axe de pivotement (6) et
- les deux leviers principaux (7, 8) étant conçus sous forme curviligne dans une zone longitudinale, laquelle s'étend entre l'axe de pivotement (11, 16) respectif, ancré de manière non coulissante sur un boîtier de charnière (4, 14 ; 5, 15) et l'axe de pivotement (6) avec le deuxième levier principal (8, 7), lorsque le vantail (2) est fermé, le côté concave de la courbure si situant en face du côté ouverture du boîtier de charnière (4, 14 ; 5, 15) respectif et
- tous les quatre des axes-pivots par l'intermédiaire desquels les deux leviers principaux (7, 8) sont maintenus en étant logés de manière déplaçable directement sur l'un des boîtiers de charnière (4, 14 ; 5, 15) s'étendant en continu de la surface supérieure du boîtier jusqu'à la surface inférieure du boîtier dans le boîtier de charnière (4, 14 ; 5, 15) respectif et
- lorsque le vantail (2) est fermé, l'axe de pivotement (6) (lequel est une droite mince sans fin) des deux leviers principaux (7, 8) l'un sur l'autre n'étant pas positionné plus en éloignement du côté fermeture sur la paroi de la charnière (3, 12, 18, 24, 25) que la dimension du diamètre d'un axe-pivot sur lequel un levier principal (7, 8) est logé de manière exclusivement pivotante sur un boîtier de charnière (4, 5 ; 5, 15) et
- lorsque le vantail (2) est fermé, l'extrémité de levier (9) susceptible de coulisser en translation d'au moins l'un des deux leviers principaux (7, 8) se trouvant dans la zone proche du côté fermeture sur le vantail ou de la paroi du boîtier de charnière (4, 14) respectif, de telle sorte qu'une ligne de liaison droite entre l'axe de pivotement (6) des deux leviers principaux (7, 8) l'un avec l'autre et l'axe de palier sur ladite extrémité de levier (9) susceptible de coulisser en translation ne soit pas inclinée de plus de 5 degrés angulaires par rapport à la direction de la paroi,
**caractérisé en ce que**
l'extrémité de levier (9) susceptible de coulisser en translation de l'un des deux leviers principaux (8) est reliée de manière pivotante avec un levier supplémentaire (19), dont la deuxième extrémité de levier est reliée avec l'un des boîtiers de charnière (4), le logement en pivotement sur le boîtier de charnière (4) se trouvant directement sur le côté ouverture de la paroi ou ouverture du vantail de celui-ci et lorsque le vantail (2) est fermé, le logement en pivotement se trouvant entre le levier principal (8) et le levier supplémentaire (19), directement sur le côté fermeture de la paroi ou sur le côté fermeture du vantail du boîtier de charnière et la ligne de liaison droite entre les axes de pivotement qui se trouvent entre les deux extrémités du levier supplémentaires (19) étant orientée à la normale du plan de la paroi (1).

2. Agencement selon la revendication 1, **caractérisé en ce qu'**au moins de l'un des deux leviers principaux (7, 8), l'extrémité de levier (9) susceptible de coulisser en translation se trouve dans la zone proche du côté fermeture du vantail ou du côté fermeture de la paroi du boîtier de charnière (4, 14) respectif, de telle sorte qu'une ligne de liaison droite entre l'axe de pivotement (6) l'un sur l'autre des deux leviers principaux (7, 8) et l'axe de logement sur ladite extrémité de levier (9) susceptible de coulisser en translation ne soit pas inclinée de plus de 3 degrés angulaires par rapport à la direction de la paroi.

3. Agencement selon la revendication 1 ou 2, **caractérisé en ce que** tous les points médians de courbure d'une trajectoire de déplacement s'écoulant sous forme curviligne de l'extrémité de levier (9) susceptible de coulisser en translation d'un levier principal (8), laquelle lorsque le vantail (2) est fermé, se trouve dans la zone du côté fermeture de la paroi ou du côté fermeture du vantail du boîtier de charnière (4) respectif se situent dans la direction d'ouverture de la paroi ou dans la direction d'ouverture du vantail au moins aussi loin que la position de l'axe de pivotement (16) non susceptible de coulisser en translation, se trouvant dans le boîtier de charnière respectif de l'autre levier principal (7) respectif.

4. Agencement selon l'une quelconque des revendications 1 à 3, **caractérisé en ce que** lors d'une ouverture totale du vantail (2), le déplacement en translation d'une extrémité de levier de l'un des leviers principaux (8) dans le boîtier de charnière (4, 14), dans lequel extrémité de levier (9) est maintenue de manière à pouvoir pivoter, mène plus loin hors dudit boîtier de charnière (4, 14) que le logement de l'extrémité de levier (16) maintenue de manière exclusivement pivotante dans ledit boîtier de charnière du deuxième levier principal (7) est positionné.

5. Agencement selon l'une quelconque des revendications 1 à 4, **caractérisé en ce que** lorsque le vantail (2) est fermé, le levier supplémentaire (19) s'écoule en éloignement de son axe de pivotement (20) sur le boîtier de charnière (4), d'abord plus loin à l'intérieur de la charnière et ensuite sous forme curviligne dans la direction vers le côté fermeture de la paroi.

6. Agencement selon la revendication 5, **caractérisé en ce que** le levier principal (7) qui n'est pas directement relié de manière pivotante avec le levier supplémentaire (19) comporte sur l'extrémité de levier, par laquelle il est logé de manière exclusivement pivotante sur l'un des boîtiers de charnière (4) un évidement (21), lequel se trouve entre deux surfaces de délimitation qui sont constituées par des parois du levier principal (7) et qui sont écartées l'une de l'autre dans la direction parallèle à l'axe de pivotement (16) et **en ce que** le levier supplémentaire (19) comporte une zone longitudinale (23), laquelle lorsque la charnière (18) se trouve dans une situation de large ouverture, s'écoule par au moins une partie de sa surface de section transversale à travers l'évidement (21).

7. Agencement selon l'une quelconque des revendications 1 à 6, **caractérisé en ce que** la dimension du boîtier de charnière (4) du côté paroi dans la direction de la paroi est différente de la dimension du boîtier de charnière (5) du côté vantail dans la direction du vantail.

8. Agencement selon la revendication 7, **caractérisé en ce que** lorsque le vantail est fermé, l'axe-pivot autour de l'axe de pivotement (6) sur lequel les deux leviers principaux (7, 8) sont maintenus l'un sur l'autre de manière pivotante se trouvent entièrement dans le boîtier de charnière (5) du côté vantail et **en ce que** la dimension du boîtier de charnière (4) du côté paroi dans la direction de la paroi est inférieure à la dimension du boîtier de charnière côté vantail dans la direction du vantail.
